# EUROPÄISCHE PATENTSCHRIFT

(11) **EP 0 422 484 B1**
(45) Veröffentlichungstag und Bekanntmachung des Hinweises auf die Patenterteilung: **21.09.1994**
(21) Anmeldenummer: 90118851.6
(22) Anmeldetag: 02.10.1990
(51) Int. Cl.: H01R 4/24, H01R 9/03

(54) **Kabelabzweigklemme**
Cable tapping device
Borne de dérivation pour câble

(30) Priorität: 07.10.1989 DE 3933609
(43) Veröffentlichungstag der Anmeldung: 17.04.1991
(73) Patentinhaber: B.V. HOLLANDSE APPARATENFABRIEK H.A.F., NL-6710 BC Ede (NL)
(72) Erfinder: Magendans, Johannes A., NL-6717 VL Ede (NL); Loppersum, Kornelis, NL-6717 JE Ede (NL)
(74) Vertreter: Rupprecht, Klaus, Dipl.-Ing.

(56) Entgegenhaltungen:
- DE-A- 2 503 413
- DE-A- 3 246 878
- DE-B- 2 612 305
- FR-A- 1 416 612
- GB-A- 1 260 423

## Beschreibung

Die Erfindung betrifft eine ein Hauptkabel umfasende Kabelabzweigklemme mit einem Klemmengehäuse mit hoher Festigkeit, mit wenigstens einem Klemmkörper, der mit wenigstens einer Reihe von Zähnen ausgestattet ist, die sich beim Verklemmen durch den Kabelmantel des Hauptkabels hindurch in die Kabelseele hineindrücken, mit einer Bohrung im Klemmkörper zur Aufnahme des abisolierten Endes eines Abzweigkabels und mit einem Gegenstück, gegen welches das Hauptkabel gedrückt wird, wobei jede Reihe von Zähnen quer zur Richtung der Bohrungsachse verläuft und die Zähne angenähert parallel zur Klemmrichtung verlaufen.

Eine derartige Kabelabzweigklemme ist bekannt. Das Außengehäuse ist hierbei gebildet durch zwei U-förmige Gehäuseteile, die an ihren Schenkelenden miteinander verschraubt werden. In jedem U-förmigen Gehäuseteil befindet sich ein Führungsteil, in welchem zwei Klemmkörper untergebracht sind, so daß insgesamt vier Klemmkörper vorgesehen sind, welche jeweils eine zentrale Bohrung aufweisen, durch die das Ende eines abzuzweigenden Kabels eingeführt werden kann; mittels Imbusschrauben werden die Abzweigklemmen innerhalb des Klemmkörpers fixiert.

Jeder Klemmkörper besitzt an seinem inneren Ende Zähne, die jeweils in Dreierreihen angeordnet sind, wobei jede Reihe quer zur Längsachse der Bohrung im Klemmkörper verläuft.

Diese Klemme ist im wesentlichen dafür gedacht, ein vieradriges Kabel zu umfassen, wobei jedem Klemmkörper jeweils eine Kabelader zugeordnet ist. Zwischen den Kabeln befinden sich dabei Keile, die als Gegenstücke gegen die Klemmkraft der einzelnen Klemmkörper wirken. Die Spitzen der Zähne einer Reihe befinden sich auf einem Kreisbogen, wobei die benachbarten äußeren Zähne zweier nebeneinander liegender Klemmkörper einen kleineren Abstand von der Mittelachse der Bohrung aufweisen, als die an entgegengesetzten Enden der Reihen liegenden äuβeren Zähne, so daß die einzelnen Zähne jeder Reihe, bezogen auf die Mittelebene des Außengehäuses, die in Richtung der Klemmkraftwirkung verläuft und senkrecht zu der durch das Außengehäuse aufgespannten Ebene ausgerichtet ist, leicht geneigt nach innen auf die Mittelebene hin orientiert sind, so daß die Klemmkörper nur immer in einer einzigen Stellung innerhalb des Außengehäuses bzw. des Führungsgehäuses untergebracht sein können.

Eine Kabelabzweigklemme der eingangs genannten Art ist aus der GB 1 260 423 A bekannt geworden. Diese Klemme besitzt vier Klemmkörper, die jeweils drei Zähne aufweisen, von denen der jeweils äußere Zahn der längste Zahn ist. Dadurch ist es lediglich möglich, Kabel zu verwenden, deren Durchmesser größer als ein bestimmter Mindestdurchmesser ist, so daß sich die Kabel innerhalb der Zahnanordnung zweier nebeneinanderliegender, in gleicher Klemmrichtung verlaufender Klemmkörper befinden.

Aufgabe der Erfindung ist es, eine Kabelabzweigklemme der eingangs genannten Art dahingehend zu verbessern, daß auch Kabel mit kleinem Durchmesser verklemmt werden können.

Diese Aufgabe wird erfindungsgemäß dadurch gelöst, daß der Abstand des Zahnendes wenigstens eines zwischen zwei außenliegenden Zähnen jeder Reihe befindlichen Zahnes von der Mittelachse der Bohrung größer ist als der der Enden der beiden außenliegenden Zähne von der die Bohrungsachse enthaltenden, quer zur Klemmrichtung verlaufenden Quermittelebene. Dabei treten die Zähne aus einer unter einem stumpfen Winkel zur Klemmrichtung verlaufenden Ebene oder unter einem spitzen Winkel zu der quer zu der Klemmrichtung verlaufenden Ebene hervor.

Die besondere Ausgestaltung des Klemmkörpers mit den Zähnen ist den Unteransprüchen 3 bis 9 zu entnehmen.

In besonders vorteilhafter Weise schließen die Zahnflanken einen spitzen Winkel ein, der nicht größer als ca. 25° ist.

Mit dieser erfindungsgemäßen Ausgestaltung der Zahnzuordnung zu der Längsmittelebene bzw. Quermittelebene jedes Klemmkörpers wird eine Reihe von Vorteilen erreicht, die weiter unten im Zusammenhang mit den Figuren erläutert sind.

In besonders vorteilhafter Weise wird die Erfindung angewendet bei einer Kabelabzweigklemme, die insgesamt vier Klemmkörper aufweist, von denen je zwei in einem in einem U-förmigen Außengehäuseteil untergebrachten Führungskörper eingesetzt sind, wobei die beiden Außengehäuseteile miteinander verschraubt sind. Der durch den Außenumfang des Außengehäuses umgrenzte Bereich zwischen den in der Mitte verlaufenden Kabeladern und dem Außengehäuse wird mit Gießharz ausgegossen und demgemäß besitzen die freien Schenkel des U-förmigen Außengehäuseteils Durchbrüche, die dem Gießharz beim Vergießen des Zwischenraumes eine Entlüftung gestatten.

Eine bevorzugte Ausgestaltung der Erfindung bei insgesamt vier Klemmenkörpern besteht darin, daß das Gegenstück für die Klemmkörper eine zwischen je zwei sich gegenüberliegenden Klemmkörpern befindliche Zwischenwand ist, bei der in bevorzugter Weise quer zur Hauptkabelerstreckung verlaufende keilförmige Leisten vorgesehen sind. Durch diese keilförmigen Leisten, die sich ins Innere des Mantels der einzelnen Adern hineindrücken, wird ein Verschieben des Kabels bzw. der Kabelader durch Verformen des Kabelmantels verhindert.

In Richtung der Klemmung verlaufend befindet sich eine Führungstrennwand oder Abteilwand an der Kabelabzweigklemme, welche mit ihren Enden zwischen jeweils zwei nebeneinanderliegende Klemmkörper hineingreift. Mit den Zwischenwänden und der Trennwand werden die Kabeladern auf Abstand gehalten, und darüberhinaus dient die Trennwand auch als Anlage für die zu verklemmenden Kabeladern.

Die Zwischenwände besitzen dabei einen Vorsprung, mit welchem sie in je eine Nut auf beiden Seiten der Trennwand eingreifen und darin geführt sind.

Aufgrund der erfindungsgemäßen Ausgestaltung der Zähne in Zusammenwirken mit den Zwischenwänden und der Trennwand wird der Klemmkörper für unterschiedliche Durchmesser von Kabeln einsetzbar. Dadurch, daß der zweite Zahn jeder Reihe länger ist als der erste und auch die beiden danebenliegenden dritten und vierten Zähne überragt, können entweder die beiden ersten Zähne zum Verklemmen eines Leiters mit dünnem Querschnitt oder die beiden dritten und vierten Zähne zum Verklemmen eines Leiters mit größerem Querschnitt benutzt werden, wobei die einzelnen Klemmkörper je nach Querschnitt des zu verklemmenden Kabels bzw. der zu verklemmenden Kabelader in unterschiedlicher Ausrichtung (180° verdreht) in die Führungskörper einzusetzen sind.

An der Trennwand und/oder an der Zwischenwand können dann zusätzlich noch Rillen vorgesehen sein, in welche dem Kabel zugeordnete Hilfsadern einlegbar sind. Im Gegensatz zu der oben erwähnten bekannten Klemme befinden sich die Rillen in unmittelbarer Nähe der Kabel, so daß die Montage der Kabel und der Hilfsadern sehr leicht durchführbar ist.

Insgesamt also kann jeder Klemmkörper alle Kabelsorten kontaktieren, sowohl dreieck-, sektor- als auch kreisförmige Kabeladern. Immer sind die Zahnspitzen aufgrund ihrer geometrischen Form und Länge annähernd in etwa gleicher Tiefe in die Adern eingedrückt, so daß etwa gleicher Kontaktdruck pro Abzweig mit konstantem Kontaktübergangswiderstand pro Abzweig erzielt werden kann.

Die bekannten Kabelabzweigklemmen haben Klemmkörper mit relativ stumpferen Zähnen, wodurch die Eindrücktiefe geringer wird. Durch die Geometrie der Zähne ist somit die Eindrücktiefe begrenzt. Die erfindungsgemäße spitze Form der Zähne bewirkt ein tieferes Eindringen ins Kabel, ohne daß das Gehäuse höher belastet wird. Die spitzen Zähne bzw. die spitze Zahnform erlaubt auch die Drehung um 180°.

Es ist weiterhin noch festzuhalten, daß die Zähne unterschiedlich breit sind. Dies barücksichtigt die unterschiedliche Belastung der Zähne beim Eindrücken in die entsprechenden Kabel, so daß beispielsweise der vierte Zahn relativ dünn und schmal ausgeführt sein kann. Weiterhin ist festzuhalten, daß aufgrund der Ausgestaltung der Zähne und ihrer Länge insbesondere eine gleichzeitige Berührung der Isolation und damit auch eine gleichzeitige Eindrückung in das Kabel bewirkt werden. Dabei gilt selbstverständlich, daß die Zähne sich umso tiefer in die Kabel hineindrücken, je größer der Kabeldurchmesser ist.

Die Montage der Kabelabzweigklemme ist wie folgt:

Zunächst wird der Kabelmantel bis auf die isolierten Kabeladern abisoliert. Sodann wird zwischen jeweils zwei Kabeladern ein Montagekeil eingeschoben, um die Längstrennwand einzufügen, so daß beidseitig zur Längstrennwand (bei vier Adern) jeweils zwei Adern liegen. Gegebenenfalls mit Keilhilfe können dann die Quertrennwände eingeführt werden und zwar so bis deren Vorsprünge in die Nuten der Längstrennwand gelangen. Zusätzlich können Hilfsadern in die Führungsrillen oder die Rillen an der Längstrennwand bzw. an den Quertrennwänden eingelegt werden. Die Abzweigkabel werden im Klemmkörper festgeklemmt, und die Außengehäuseteile (Klemmengehäuse), Klemmkörpergehäuse und Klemmkörper mit kontaktierten Abzweigadern werden zusammengesetzt, wobei die Enden der Längstrennwand in Führungsnuten in den Klemmkörpergehäusen in Eingriff gelangen. Danach werden die beiden Außengehäuseteile miteinander verschraubt und hierdurch werden die Zähne in die Kabeladern hineingedrückt.

Danach wird der Zwischenraum zwischen den Adern und dem Außengehäuse bzw. den beiden Außengehäuseteilen mit Gießharz vergossen, wobei die Öffnungen in den Schenkeln zur Entlüftung beim Vergießen dienen, um Lufteinschlüsse zu verhindern.

Weitere vorteilhafte Ausgestaltungen der Erfindung sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine teilweise geschnittene Seitenansicht einer erfindungsgemäßen Kabelabzweigklemme,
- Fig. 2 und 3: je eine Ansicht von unten und von oben auf ein Gegenlager für ein zu verklemmendes Kabel,
- Fig. 4: eine Längsschnittansicht gemäß der Schnittlinie IV-IV der Fig. 5 durch eine Abteilungswand,
- Fig. 5: eine Seitenansicht der Abteilungswand gemäß Fig. 4,
- Fig. 6: eine Aufsicht auf einen Klemmkörper, teilweise geschnitten,
- Fig. 7: eine Schnittansicht gemäß Schnittlinie VII-VII der Fig. 6 und
- Fig. 8 bis 11: jeweils eine schematische Darstellung des Klemmkörpers in Zusammenwirkung mit einem zu verklemmenden Kabel, für jeweils unterschiedliche Kabelformen und Kabeldurchmesser.

Eine Kabelklemme 10 besitzt ein oberes Klemmengehäuse 11 und ein unteres Klemmengehäuse 12, die eine U-förmige Gestalt besitzen, mit einem Gehäusesteg 13 bzw. 14 und jeweils zwei Schenkeln 15, 16 bzw. 17 18. An den beiden oberen Schenkeln 15 und 16 des oberen Klemmengehäuses 11 befinden sich die Schenkel 15, 16 mittig durchdringende Öfffnungen 19, von denen lediglich die im Schenkel 15 zu sehen ist, wobei die Öffnung 19 durch zwei in Abstand und parallel zueinander liegende Schenkelwände 20 begrenzt ist, deren Abstand so gewählt ist, daß der Kopf 21 eines Schraubenbolzens 22 durch die Öffnung 19 zwischen den beiden Schenkelwänden 20 hindurchpaßt, so daß der Schraubenbolzen 22 in eine in Längsrichtung der Schenkel 15 verlaufende Bohrung 23 hindurchsteckbar ist. Eine gleiche Anordnung wie links von der Mittellinie ist auch rechts von der Mittellinie am oberen Klemmengehäuse 11 vorgesehen. Die Schenkelwände 20 verlaufen in Flucht mit den Stirnflächen der Klemmengehäuse 11, 12.

Das untere Klemmengehäuse 12 besitzt in den Schenkeln eine der Öffnung 19 ähnliche Öffnung 24 mit Schenkelwänden 25, und in dem Schenkel 17 ist eine Gewindebohrung 26 vorgesehen, die im zusammenmontierten Zustand mit der Bohrung 23 fluchtet, so daß der Schraubenbolzen 22 in die Gewindebohrung 26 einschraubbar ist. Das untere Klemmengehäuse 12 besitzt natürlich auch die gleiche Zuordnung von Gewindebohrung 26, Öffnung 24 und Schenkelwänden 25 am rechten Schenkel 18.

Die Gehäusestege 13 und 14 besitzen jeweils zwei nebeneinanderliegende Bohrungen 28, von denen nur die in der Fig. 1 links gezeichnete Bohrung im Klemmengehäuse 11 sichtbar ist.

In das Innere der Klemmengehäuse 11 und 12 ist je ein Klemmkörpergehäuse 29 und 30 eingesetzt, welche in ihrer äußeren Kontur dem durch die Schenkel 15, 16; 17, 18 und die Stege 13 und 14 gebildeten Innenraum der Klemmengehäuse 11 und 12 angepaßt sind. Die Klemmkörpergehäuse besitzen an ihrer der Innenfläche des gehäusesteges 13 bzw. 14 zugewandten Seite jeweils einen Kragen 31 bzw. 32, die in die Bohrungen 28 hineinpassen, so daß die Kragen 31 und 32 zur Führung der Klemmkörpergehäuse 29 bzw. 30 innerhalb der Klemmengehäuse 11 und 12 dienen.

Die Klemmkörpergehäuse 29 und 30 besitzen in Richtung der offenen Seite der Schenkel 15 und 16 - im zusammengebauten Zustand - offene, U-förmige Ausnehmungen 33 und 34 bzw. 35 und 36, in die in den Figuren 6 und 7 dargestellte Klemmkörper 37, 38 bzw. 39 und 40 eingerastet sind. Die Klemmkörper 37 bis 40 werden weiter unten anhand der Figuren 6 und 7 sowie der Figuren 8 bis 10 näher beschrieben. Zwischen den beiden Ausnehmungen 33 und 34 bzw. 35 und 36 befindet sich jeweils eine ebenfalls U-förmige Vertiefung 41 bzw. 42, welche Vertiefungen der beiden Klemmenkörpergehäuse 29 und 30 sich direkt gegenüberliegen, wenn die Klemmkorper 37 bis 40 Klemmengehäuse 11 und 12 eingesetzt und die beiden Klemmengehäuse 11 und 12 zusammengesetzt sind; in diese Vertiefungen 41 und 42 greift je ein Ende einer Abteilwand 43 ein und trennt die beiden sich gegenüberliegenden Klemmkörper 37 und 39 von den anderen sich gegenüberliegenden Klemmkörper 38 und 40. Zwischen den beiden Klemmengehäusen 11 und 12 und zwischen den Schenkeln 15 und 17 bzw. 16 und 18 geführt befindet sich jeweils ein Druckstück 44 und 45, welches in den Figuren 2 und 3 näher erläutert ist, und auf deren Seitenflächen im verklemmten Zustand Kabel aufliegen.

Es sei nun Bezug genommen auf die Figuren 2 und 3, die ein Druckstück 44 oder 45 von beiden Seiten zeigen. Das Druckstück 44 oder 45 besitzt in der Aufrißfläche eine annähernd rechteckige Form und an der einen längeren - Seitenkante 46 befindet sich ein trapezförmiger Vorsprung 47, wogegen an der gegenüberliegenden längeren Seitenkante 48 ein quer und senkrecht zur Ebene des Druckstückes 44 bzw. 45 verlaufender Steg 49 angeformt ist, so daß in der Seitenansicht (siehe Figur 1) jedes Druckstück 44 und 45 eine T-Form aufweist. Senkrecht zu dem Steg 49 verlaufen auf der einen (in Figur 2 sichtbaren) Oberfläche vier von der Druckstückoberfläche vorspringende Leisten 50, deren dem Steg 49 benachbarte Enden in Abstand zu diesem Steg 49 enden; die auf der anderen Seite des Druckstückes 44 bzw. 45 liegenden Leisten 51 enden einerseits in der Nähe der Seitenkante 46 und schließen andererseits direkt an dem Steg 49 an. Der Steg 49 dient zur Fixierung der beiden Druckstücke 44 und 45 zwischen den beiden Schenkeln 15/17 bzw. 16/18; die Führung der Druckstücke 44 und 45 im Bereich der Abteilwand 43 erfolgt dadurch, daß die Vorsprünge 47 in einen die Abteilwand 43 durchgreifenden Schlitz 52 eingreifen. Dabei ist die Länge der Vorsprünge 47 in Richtung der Seitenkante 46 und die daran angepaßte Länge des Schlitzes 52 annähernd gleich. Die Leisten 50 und 51 sind in ihrem Querschnitt dreieckförmig mit einer spitzen Kante, die sich in die Isolierung eines Hauptkabels eindrückt.

Es sei nun Bezug genommen auf die Figuren 4 und 5.

Die Figuren 4 und 5 zeigen eine Abteilwand 43 im Schnitt und in der Aufsicht. Die Abteilwand 43 besitzt in ihrem mittleren Bereich eine mittig liegende Wandung 53, die durch beidseitig der Wandung 53 angeordnete, von der Wandungsfläche der Wandung 53 vorspringende Leisten 54 verstärkt ist. Im Zentrum, den Schlitz 52 umgebend, befindet sich eine umlaufende Leiste 55, selbstverständlich auf beiden Seiten der Wandung 53; die mittleren Stege 54a verlaufen senkrecht zu denjenigen Leistenabschnitten 55a, die die sich gegenüberliegenden Längskanten des Schlitzes 52 begrenzen, wogegen die Leisten 54b mit den Leistenabschnitten 55b fluchten bzw. in diese übergehen, die die Schmalseitenkanten des Schlitzes 52 begrenzen bzw. an diesen angeformt sind. In ihrer Gesamtfläche besitzt die Abteilwand 43 eine Rechteckform mit längeren Seitenkanten 56 und kürzeren Seitenkanten; die Längserstreckung des Schlitzes 52 verläuft quer zu den längeren Seitenkanten 56.

Parallel zu den kürzeren Seitenkanten 57 und parallel auch zu der Längserstreckung des Schlitzes 52 befinden sich hakenförmige Vertiefungen 58 und 59, die sich beide auf einer Seite bzw. Seitenebene der Abteilwand 43 befinden; damit schließen sich an der Wandung 53 Wandabschnitte 60 und 61 an, die im Querschnitt eine "2" dergestalt bilden, daß der Steg der "2" an der kürzeren Seitenkante 57 anschließt und diese praktisch bildet, wogegen jeder Haken oder Kopf der beiden "2"-Formen mit der Vertiefung 58 bzw. 59 im Bereich des Kopfes jeweils nach einer Seite geöffnet an der Wandung 53 angeformt ist. Die Stege der "2" bilden eine Art Verdickung bzw. Verstärkung der kürzeren Seitenkanten 57.

Es sei nun Bezug genommen auf die Figuren 6 und 7.

Diese Figuren 6 und 7 zeigen den Klemmkörper 38 (stellvertretend für alle) in Seitenansicht und in Schnittansicht. Der Klemmkörper 38 besitzt in seiner Grundform einen quaderförmigen Körper 62, der im Querschnitt drei jeweils senkrecht zueinander verlaufende Seitenflächen 64, 65 und 66 aufweist, wogegen eine der Seitenflächen, nämlich die strichliert dargestelle Seitenfläche 63, unter einem Winkel zu den Seitenflächen 66 und 64 dergestalt geneigt ist, daß die beiden Seitenflächen 66 und 64 eine unterschiedliche Größe aufweisen; die Seitenfläche 64 ist größer als die Seitenfläche 66. Dadurch ergibt sich im Querschnitt gemäß Schnittlinie VII-VII ein annähernd trapezförmiger Querschnitt. Auf der schräg verlaufenden Seitenfläche 63 sind vier Reihen 67, 68, 69 und 70 von vier Zähnen 71 bis 74 nebeneinander angeordnet, und in Richtung der Reihen 67 bis 70 ist der Körper 62 von einer Längsbohrung 75 durchdrungen, und quer zu dieser Längsbohrung 75 verläuft, in die Seitenfläche 65 einmündend, eine Gewindebohrung 76. Wie man aus Figur 1 erkennen kann, verläuft die Längsbohrung 75 quer zu der durch die beiden Klemmengehäuse 11 und 12 gebildeten Ebene, so daß in diese Längsbohrungen 75 Abzweigkabel (nicht dargestellt) eingelegt werden können. In die Gewindebohrung 76 eingeschraubt ist eine Klemmschraube 77, die durch eine im Kragen 31 der Klemmkörpergehäuse 29 und 30 greifende Durchbrechung 78 zugänglich ist. Dabei sind zwei Durchbrechungen 78 an jedem Klemmkörpergehäuse 29, 30 vorgesehen.

Die Zähne 71 bis 74 sind unterschiedlich lang und besitzen auch eine unterschiedliche Gestalt. Die Spitze des an der Seitenfläche 64 anschließenden ersten Zahnes 71 besitzt von der Mittelebene M, die parallel zur Seitenfläche 65 durch die Mittelachse der Längsbohrung 75 verläuft, einen Abstand d₁, die Spitze des danebenliegenden Zahnes 72 besitzt einen Abstand d₂, wobei der Abstand d₁ kleiner ist als der Abstand d₂. Die Spitze des an den Zahn 72 anschließenden dritten Zahnes besitzt einen Abstand d₃ und die des vierten Zahnes 74 einen Abstand d₄, jeweis von der Seitenfläche 63 aus gemessen. Der Abstand d₃ ist kleiner als der Abstand d₁ und der Abstand d₄ ist ebenfalls kleiner als der Abstand d₃. Verbindet man die Spitzen der beiden Zähne 72 und 74 miteinander, dann bildet die Verbindungslinie einen spitzen Winkel zu der Seitenfläche 63, da der Abstand der Spitze des Zahnes 72 von der Seitenfläche 63, senkrecht zur Ebene M gemessen, größer ist als die Länge des Zahnes 74, ebenfalls gemessen in der gleichen Richtung. Der dazwischen befindliche Zahn 73 ist demgemäß noch kürzer, so daß zwischen der Spitze des Zahnes 73 und der Verbindungslinie der beiden Spitzen der Zähne 72 und 74 ein Zwischenraum vorhanden ist. Man könnte sagen, daß die Spitzen der drei Zähne 72 bis 74 etwa auf einem Kreis liegen oder daß die Verbindungslinien der Zähne 72 und 73 bzw. 73 und 74 einen in Zahnrichtung offenen stumpfen Winkel miteinander bilden.

Aus der Figur 2 ist weiterhin ersichtlich, daß die Zahnform, also die Winkel, die die Zahnflanken miteinander bilden, unterschiedlich ist bzw. sind. Während die beiden Winkel alpha 3 und alpha 4, die die sich gegenüberliegenden Zahnflanken der Zähne 71 und 72 mit einer durch den Lückengrund zwischen den Zähnen 71 und 72 verlaufenden Mittellinie M₁, die senkrecht zur Ebene M verläuft, einschließen, nur geringfügig unterschiedlich sind, sind beispielsweise die gleichen Winkel alpha 5 und alpha 6 in der Lücke zwischen den beiden Zähnen 72 und 73 doch sehr unterschiedlich, dergestalt, daß die Zähne 72 und 73 in Richtung zur Seitenwand 64 bzw. Seitenfläche 64 hin geneigt ausgerichtet sind. Der Unterschied zwischen den Winkeln alpha 7 und alpha 8, die in der gleichen Weise gemessen werden wie die Winkel alpha 3, alpha 4; alpha 5 und alpha 6, ist noch größer, so daß der äußere Zahn 74 noch stärker hin zu der Seitenfläche 64 geneigt ausgerichtet ist. Der Winkel alpha 2 jedes Zahnes, den die Zahnflanken der Zähne 71, 72 und 73 miteinander bilden, ist größer als der Winkel, den die Zahnflanken des Zahnes 74 miteinander bilden, so daß der Zahn 74 spitzer ist als die Zähne 71 bis 73.

Die Breite der Zähne 71 bis 74 im Bereich ihres Fußes ist entsprechend der erforderlichen Festigkeit gewählt; die beiden mittleren Zähne 72 und 73 besitzen eine größere Breite, da sie bei einer Verklemmung stärker belastet sind, wogegen die Fußbreite der Zähne 71 und 74 deutlich geringer ist. Die Fußbreite des Zahnes 74 ist zusätzlich gegenüber der des Zahnes 71 ebenfalls kleiner.

Wie aus der Figur 7 ebenfalls ersichtlich, bildet die Verbindungslinie V₇₁ Fußpunktmitte zu Spitze des Zahnes 71 einen spitzen Winkel mit der Seitenfläche 64 und zwar ist der Zahn 71 zur Mittelebene, die parallel zur Seitenfläche 64 durch die Mittelachse der Längsbohrung 75 verläuft, hin um diesen Winkel geneigt; die entsprechende Verbindungslinie V₇₂ ist zur Seitenfläche 64 hin geneigt; die entsprechenden Verbindungslinien V₇₃ und V₇₄ sind ebenfalls zur Mittelebene hin geneigt.

Diese Konfiguration der Zähne 71 bis 74 hat sich als besonders vorteilhaft herausgestellt, wie weiter unten anhand der Figuren 8 bis 11 näher erläutert werden soll.

Man erkennt in den Figuren 8 und 9 jeweils ein Klemmkörpergehäuse 29, in welches ein Klemmkörper 62 eingesetzt ist, dergestalt, daß die Zähne 71 der Abteilwand 43 benachbart liegen.

Die Abteilwand 43 ist in den Figuren 8 bis 11 lediglich schematisch gezeichnet. Zwischen dem Klemmkörper 62 und dem ebenfalls nur schematisch als Linie dargestellten Druckstück 44 befindet sich in der Ausführung Figur 8 ein rundes Kabel mit einer entsprechenden Isolierung 81. Man erkennt, daß die beiden Zähne 71 und 72 ins Innere der Kabelseele 80 eingreifen, wobei der Zahn 71 zwischen dem Mittelpunkt M₈₀ der Kabelseele 80 und der Abteilwand 43 und der Zahn 72 - von der Abteilwand 43 aus gesehen - jenseits des Mittelpunktes M₈₀ in die Kabelseele 80 eindringen. Der dritte Zahn 73 schneidet die Isolation 81 gerade an, wogegen der Zahn 74 frei ist. Dadurch, daß der Mittelpunkt M₈₀ zwischen den beiden Zähnen 71 und 72 liegt, wird ein Wegrutschen des Kabels von der Abteilwand 43 weg nach außen - in Richtung zu den Zähnen 73 und 74 - verhindert.

Die Figur 9 zeigt die gleiche Konfiguration wie die der Figur 8; als Kabel ist ein Dreieckkabel 82 mit einer dreieckförmigen Kabelseele 83 und einer daran angepaßten Isolierung 84 vorgesehen. Man erkennt, daß die beiden Zähne 71 und 72 sich deutlich in die Kabelseele 83 hineinpressen, wogegen der Zahn 73 nur geringfügig in die Kabelseele 83 eingreift. Der Zahn 74 bleibt nach wie vor noch außerhalb der Isolierung 84.

Man kann den Klemmenkörper 82 auch um 180° gedreht in das Klemmkörpergehäuse 29 einsetzen; dann liegt der Zahn 74 nahe bei der Abteilwand 43, und der Zahn 71, der bei der Anwendung nach Figuren 8 und 9 der Abteilwand benachbart liegt, liegt am entgegengesetzten Ende der Reihe der Zähne 71 bis 74, von der Abteilwand 43 aus gesehen. In der Ausführung der Figur 11 ist ein Kabel eines geringeren Querschnittes vorgesehen, in dessen Kabelseele 85 die drei Zähne 74, 73 und 72 eingreifen, wogegen der Zahn 71 lediglich die Isolierung 86 des Kabels anschneidet. Das Kabel 85/86 ist - wie erwähnt - annähernd dreieckförmig, und man erkennt, daß die Spitzen der Zähne 74 bis 72 in etwa parallel zu der längeren Seite des Querschnittes der dreieckförmigen Kabelseele 85 verlaufen.

Bei der Ausführung nach Figur 10 ist ebenfalls ein dreieckförmiges Kabel vorgesehen, wobei die Kabelseele 87 von allen Zähnen beaufschlagt ist; der Zahn 71 drückt sich gerade soeben in die Kabelseele 87 ein.

Man erkennt aus den Figuren 8 bis 11, daß der Klemmkörper 62 so ausgebildet ist, daß mit ihm unterschiedliche Kabelformen mit unterschiedlichen Kabelquerschnitten verklemmt werden können. Damit eine optimale Kontaktierung zwischen den Zähnen 71 bis 74 und der Kabelseele 80, 83, 85 und 87 erzeugt wird, ist es lediglich erforderlich, abhängig von dem Durchmesser oder der Querschnittsform der Kabelseele 80, 83, 85 und 87 den Klemmkörper jeweils um 180° gedreht in das Klemmkörpergehäuse 29 einzusetzen. Auf diese Weise wird eine erhebliche Materialersparnis erwirkt: es ist nur ein einziger Klemmkörper erforderlich, und die Form der Zähne 71 bis 74 ist auch so gewählt, daß eine optimale Kontaktierung mit optimalem Stromübergang bei vergleichsweise geringer Klemmkraft erzielt werden kann.

Durch die Neigung der Verbindungslinien V₇₁ bis V₇₄ wird im verklemmten Zustand immer eine solche Klemmkraft auf die Kabelseele ausgeübt, daß ein seitliches Verrutschen der Kabelseele verhindert ist.

Die Leisten 50 und 51 sind dreieckförmig ausgebildet, wie oben schon erwähnt, damit sich die Spitzen der Leisten 51 und 50 etwas ins Innere der Isolierung 81, 82, 86 hineindrücken und auf diese Weise ein Verschieben der Kabel gegenüber den Druckstücken 44 und 45 verhindern.

Die sogenannten Hauptkabel sind zwischen die Druckstücke 44 und 45 und die Zähne der Klemmkörper 37, 38, 39 und 40 einzulegen und darin zu verklemmen, wogegen die Anbringung von Abzweigkabeln durch Verklemmung der Abzweigkabel in den Längsbohrungen 75 der Klemmenkörper 37 bis 40 erfolgt. Das Eindringen der Zähne 71 bis 74 ins Innere der Kabelseele wird durch die Klemmschrauben 25 bewirkt, mit denen die beiden Klemmengehäuse 11, 12 miteinander verschraubt werden.

Die Vertiefungen 58 und 59 befinden sich in unmittelbarer Nähe zu den zu verklemmenden Kabeln und dienen zur Aufnahme von Hilfsadern in den Kabeln.

Die Kabelklemme 10 wird schlußendlich auf die Hauptadern aufgesetzt und dann der Innenraum zwischen den Klemmengehäusen vergossen; damit sich im inneren Bereich zwischen den Kabeln und den Innenflächen der Klemmgehäuse keine Luftblasen bilden, sind die Öffnungen 19. in den Schenkeln 15 und 16 bzw. 17 und 18 vorgesehen, durch die das Gießharz aus dem Zwischenraum innerhalb der Klemmengehäuse 11,12 nach außen heraustreten kann. Das Vergießen erfolgt selbstverständlich nach Abschluß der Montage und der Verklemmung der einzelnen Kabel bzw. Hilfsadern.

Jeder Klemmkörper 37 bis 40 besitzt Rastrillen 100 und 101, mit denen er mit nicht dargestellten Vorsprüngen im Klemmkörpergehäuse 29, 30 verrastbar ist.

## Patentansprüche

1. Kabelabzweigklemme mit einem Außengehäuse (11, 12) mit hoher Festigkeit, insbesondere aus Metall, mit wenigstens einem Klemmkörper (37, 38, 39, 40), der mit wenigstens einer Reihe von Zähnen (71, 72, 73, 74) ausgestattet ist, die sich beim Verklemmen durch den Kabelmantel (81, 84, 86) eines Hauptkabels hindurch zur Kabelseele (80, 83, 85, 87) hindurchdrücken, mit einer Bohrung (75) im Klemmkörper (37, 38, 39, 40) zur Aufnahme des abisolierten Endes eines Abzweigkabels und mit einem Gegenstück (44, 45), gegen das das Hauptkabel gedrückt wird, wobei jede Reihe von Zähnen (71, 72, 73, 74) quer zur Richtung der Bohrungsachse verläuft und die Zähne (71, 72, 73, 74) angenähert parallel zur Klemmrichtung verlaufen, dadurch gekennzeichnet, daß der Abstand (d2) der Spitze wenigstens eines zwischen zwei außenliegenden Zähnen (71, 74) jeder Reihe (67, 68, 69, 70) befindlichen Zahnes (72, 73) von der die Bohrungsachse enthaltenden, quer zur Klemmrichtung verlaufenden Quermittelachse (M) größer ist als der Abstand (d1,d4) der Spitzen der beiden außenliegenden Zähne von der Quermittelebene (M).

2. Kabelabzweigklemme nach Anspruch 1, dadurch gekennzeichnet, daß der Klemmkörper (37, 38, 39, 40) an seiner die Zähne (71 bis 74) aufweisenden Klemmseite eine unter einem spitzen Winkel zur Quermittelebene verlaufende, angenähert ebene Fläche (63) aufweist, aus der die Zähne hervortreten, so daß der Querschnitt des Klemmkörpers senkrecht zur Bohrungsachse ein Trapez aufweist.

3. Abzweigklemme nach einem der vorherigen Ansprüche, dadurch gekennzeichnet, daß jede Reihe (67 bis 70) vier nebeneinanderliegende Zähne (71,72,73,74) aufweist, von denen der äußere erste Zahn (71), dessen Fußpunkt von der Quermittelebene am weitesten entfernt ist, von dem daneben befindlichen zweiten Zahn (72) in Richtung senkrecht zur Quermittelebene überragt ist, daß der neben dem zweiten Zahn (72) liegende dritte Zahn (73) eine von der schrägen Fläche (63) aus gemessen größere Länge aufweist, als der äußere erste Zahn (71), wobei der Abstand der Zahnspitze des dritten Zahnes (73) von der Quermittelebene kleiner ist als der der Zahnspitze des ersten Zahnes (71) von dieser, und daß der vierte äußere Zahn länger ist als der dritte und der erste, jedoch kürzer als der zweite Zahn, jeweils wieder gemessen von der schiefen Ebene aus, wobei der Abstand der Zahnspitze des vierten Zahnes (74) von der Quermittelebene kleiner ist als der der Zahnspitzen der anderen Zähne.

4. Kabelabzweigklemme nach Anspruch 3, dadurch gekennzeichnet, daß die Zahnflanken einen spitzen Winkel nicht größer als ca. 25° miteinander einschließen.

5. Kabelabzweigklemme nach einem der vorherigen Ansprüche, dadurch gekennzeichnet, daß die Verbindungslinie (V₇₁) des Fußmittelpunktes des ersten Zahnes (71) mit seiner Zahnspitze mit der durch die Bohrungsachse der Bohrung (75) in Klemmrichtung verlaufenden Ebene einen spitzen Winkel bildet und zu dieser hin geneigt ausgerichtet ist.

6. Kabelabzweigklemme nach Anspruch 5, dadurch gekennzeichnet, daß die Verbindungslinie (V₇₂) des Fußmittelpunktes des zweiten Zahnes (72) mit seiner Zahnspitze mit der in Klemmrichtung verlaufenden, die Bohrungsachse enthaltenden Ebene einen spitzen Winkel bildet und von diesem weg geneigt ausgerichtet ist.

7. Kabelabzweigklemme nach Anspruch 6, dadurch gekennzeichnet, daß die Verbindungslinien (V₇₃ und V₇₄) der Fußmittelpunkte des dritten und vierten Zahnes (73,74) mit ihren Zahnspitzen jeweils einen spitzen Winkel mit der die Bohrungsachse enthaltenden Ebene bilden und zu dieser hin geneigt ausgerichtet sind.

8. Kabelabzweigklemme nach einem der Ansprüche 3 bis 7, dadurch gekennzeichnet, daß die Fußbreite der zwischen den äußeren Zähnen befindlichen Zähne größer ist als die der äußeren Zähne.

9. Kabelabzweigklemme nach einem der vorhergehenden Ansprüche, dadurch gekennzeichnet, daß jeder Klemmenkörper (37,38;39,40) Rastrillen (100,101) aufweist, mit denen er im Klemmkörpergehäuse (29,30) festrastbar ist.

10. Kabelabzweigklemme nach einem der vorherigen Ansprüche, mit vier Klemmkörpern, von denen je zwei in einem in einem U-förmigen Klemmengehäuse untergebrachten Führungskörper eingesetzt sind, wobei die beiden Klemmengehäuse miteinander verschraubt sind, dadurch gekennzeichnet, daß die freien Schenkel der U-förmigen Klemmengehäuse (11,12) mit Durchbrüchen (19) versehen sind, die einem Gießharz zum Vergießen des Zwischenraumes zwischen den Klemmkörpergehäusen bzw. Klemmgehäusen und den Kabeladern eine Entlüftung gestatten.

11. Kabelabzweigklemme nach einem der vorherigen Ansprüche, dadurch gekennzeichnet, daß das Gegenstück (44,45) für die Klemmkörper (37,38..) eine zwischen je zwei sich gegenüberliegenden Klemmkörpern befindliche Zwischenwand ist.

12. Kabelabzweigklemme nach Anspruch 11, dadurch gekennzeichnet, daß die beidseitigen Flächen jeder Zwischenwand (44,45) quer zur Hauptkabelerstreckung verlaufende keilförmige Leisten (50,51) aufweist.

13. Kabelabzweigklemme nach einem der vorherigen Ansprüche, dadurch gekennzeichnet, daß zwischen den nebeneinanderliegenden Klemmkörpern (37...) eine Führungstrennwand (Abteilwand 43) vorgesehen ist.

14. Kabelabzweigklemme nach Anspruch 13, dadurch gekennzeichnet, daß bei vier Klemmkörpern (37...) beidseitig zu der Führungstrennwand (43) je eine Zwischenwand (44,45) mit einem daran angeformten Vorsprung (67) angeordnet ist, welche Vorsprünge in eine Durchbrechung (52) der Führungstrennwand (43) eingreifen und darin geführt sind.

15. Kabelabzweigklemme nach einem der vorherigen Ansprüche 11 bis 14, dadurch gekennzeichnet, daß an der Führungstrennwand (43) und/oder jeder Zwischenwand (44,45) wenigstens eine Rille (58,59) vorgesehen ist, in die eine dem Kabel, in das die Zähne eingedrückt werden, zugeordnete Hilfsader einlegbar ist.

## Claims

1. Cable tapping block having an outer housing (11, 12) of high strength, in particular of metal, having at least one clamping part (37, 38, 39, 40) which is provided with at least one row of teeth (71, 72, 73, 74) which upon clamping are pressed through the cable sheath (81, 84, 86) of a main cable to the cable core assembly (80, 83, 85, 87), having a hole (75) in the clamping part (37, 38, 39, 40) for receiving the stripped end of a stub cable and having a counterpart (44, 45) against which the main cable is pressed, each row of teeth (71, 72, 73, 74) running transverse to the direction of the hole axis and the teeth (71, 72, 73, 74) running approximately parallel to the clamping direction, characterized in that the distance (d2) of the tip of at least one tooth (72, 73) which is located between two external teeth (71, 74) of each row (67, 68, 69, 70) from the transverse central axis (M), which contains the hole axis and runs transverse to the clamping direction, is greater than the distance (d1, d4) of the tips of both external teeth from the transverse central plane (M).

2. Cable tapping block according to Claim 1, characterized in that the clamping part (37, 38, 39, 40) has on its clamping side having the teeth (71 to 74) an approximately plane surface (63) which runs at an acute angle to the transverse central axis and out of which the teeth protrude, so that vertically to the hole axis the cross-section of the clamping part is a trapezium.

3. Cable tapping block according to one of the preceding claims, characterized in that each row (67 to 70) has four teeth (71, 72, 73, 74) situated side by side, of which the outer first tooth (71), whose base point is most remote from the transverse central plane, is surpassed by the adjacent second tooth (72) in the direction perpendicular to the transverse central plane, in that the third tooth (73), situated next to the second tooth (72), has a greater length, measured from the inclined plane (63), than the outer first tooth (71), the distance of the tooth tip of the third tooth (73) from the transverse central plane being smaller than that of the tooth tip of the first tooth (71) therefrom, and in that the fourth outer tooth is longer than the third and the first, but shorter than the second tooth, again in each case measured from the inclined plane, the distance of the tooth tip of the fourth tooth (74) from the transverse central plane being smaller than that of the tooth tips of the other teeth.

4. Cable tapping block according to Claim 3, characterized in that the tooth flanks enclose an acute angle of not more than approximately 25° with each other.

5. Cable tapping block according to one of the preceding claims, characterized in that the connecting line (V₇₁) of the central base point of the first tooth (71) to its tooth tip forms an acute angle with the plane which runs through the hole axis of the hole (75) in the clamping direction and is aligned so as to be inclined towards said plane.

6. Cable tapping block according to Claim 5, characterized in that the connecting line (V₇₂) of the central base point of the second tooth (72) to its tooth tip forms an acute angle with the plane which contains the hole axis and runs in the clamping direction and is aligned so as to be inclined away from said plane.

7. Cable tapping block according to Claim 6, characterized in that the connecting lines (V₇₃ and V₇₄) of the central base points of the third and fourth tooth (73, 74) to their tooth tips in each case form an acute angle with the plane which contains the hole axis and are aligned so as to be inclined towards said plane.

8. Cable tapping block according to one of Claims 3 to 7, characterized in that the base width of the teeth which are located between the outer teeth is larger than that of the outer teeth.

9. Cable tapping block according to one of the preceding claims, characterized in that each clamping part (37, 38; 39, 40) has latching grooves (100, 101), by means of which it can be firmly clamped in the clamping part housing (29, 30).

10. Cable tapping block according to one of the preceding claims, having four clamping parts, of which in each case two are inserted in a guide body which is accommodated in a U-shaped terminal housing, the two terminal housings being screwed to each other, characterized in that the free legs of the U-shaped terminal housings (11, 12) are provided with openings (19) which allow venting of a casting resin for casting the inter-space between the clamping part housings or terminal housings and the cable cores.

11. Cable tapping block according to one of the preceding claims, characterized in that the counterpart (44, 45) for the clamping part (37, 38...) is an intermediate wall which is located between in each case two opposite clamping parts.

12. Cable tapping block according to Claim 11, characterized in that the surfaces on both sides of each intermediate wall (44, 45) have wedge-shaped strips (50, 51) which run transverse to the direction the main cable.

13. Cable tapping block according to one of the preceding claims, characterized in that a guiding partition (compartment wall 43) is provided between the clamping part (37...) situated side by side.

14. Cable tapping block according to Claim 13, characterized in that in the case of four clamping parts (37...) in each case one intermediate wall (44, 45) with a projection (67) integrally formed thereon is arranged on both sides of the guide partition (43), which projections engage in a perforation (52) of the guide partition (43) and are guided therein.

15. Cable tapping block according to one of the preceding Claims 11 to 14, characterized in that at least one groove (58, 59) is provided on the guide partition (43) and/or each intermediate wall (44, 45), into which groove a pilot wire can be inserted which is assigned to the cable into which the teeth are pressed.

## Revendications

1. Connecteur de repiquage sur câble comprenant un boîtier extérieur (11, 12) de grande solidité, en particulier en métal, au moins un corps de borne (37, 38, 39, 40) équipé d'au moins une rangée de dents (71, 72, 73, 74) qui, lors du serrage, sont enfoncées à travers la gaine (81, 84, 86) d'un câble principal jusqu'à l'âme de câble (80, 83, 85, 87), un trou (75) dans le corps de borne (37, 38,39, 40) servant à recevoir l'extrémité dénudée d'un câble de repiquage, et une contrepièce (44, 45) contre laquelle est poussé le câble principal, chaque rangée de dents (71, 72, 73, 74) s'étendant transversalement à la direction de l'axe du trou et les dents (71, 72, 73, 74) s'étendant à peu près parallèlement à la direction de serrage, caractérisé par le fait que la distance (d2) de la pointe d'au moins une dent (72, 73) se trouvant entre deux dents extérieures (71, 74) de chaque rangée (67, 68, 69, 70), par rapport au plan médian transversal (M) s'étendant transversalement à la direction de serrage et contenant l'axe du trou, est plus grande que la distance (d1, d4) des pointes des deux dents extérieures, par rapport au plan médian transversal (M).

2. Connecteur de repiquage sur câble suivant la revendication 1, caractérisé par le fait que le corps de borne (37, 38, 39, 40) présente, sur son côté de serrage présentant les dents (71 à 74), une surface (63) sensiblement plane, qui s'étend sous un angle aigu par rapport au plan médian transversal et sur laquelle font saillie les dents, de manière que le corps de borne présente, perpendiculairement à l'axe du trou, un profil en trapèze.

3. Connecteur de repiquage sur câble suivant l'une des revendications précédentes, caractérisé par le fait que chaque rangée ( 67 à 70) présente quatre dents juxtaposées (71, 72, 73, 74) parmi lesquelles la première dent (71) extérieure, dont la base est la plus éloignée du plan médian transversal, est dépassée par la seconde dent (72) se trouvant à côté de la première dent, suivant une direction perpendiculaire au plan médian transversal, que la troisième dent (73) située à côté de la seconde dent (72) présente, mesurée depuis la surface oblique (63), une longueur plus grande que la première dent (71) extérieure, la distance de la pointe de la troisième dent (73) par rapport au plan médian transversal étant plus grande que celle de la pointe de la première dent (71) par rapport à ce même plan, et que la quatrième dent extérieure est plus longue que la troisième et la première, mais plus courte que la seconde dent, chaque fois mesurée depuis le plan oblique, la distance de la pointe de la quatrième dent (74) par rapport au plan médian transversal étant plus petite que celle des pointes des autres dents.

4. Connecteur de repiquage sur câble suivant la revendication 3, caractérisé par le fait que les flancs des dents font un angle aigu qui n'est pas supérieur à environ 25°.

5. Connecteur de repiquage sur câble suivant l'une des revendications précédentes, caractérisé par le fait que la ligne de liaison (V71) du point médian de la base de la première dent (71) avec la pointe de cette dent fait un angle aigu avec le plan s'étendant dans la direction de serrage et contenant l'axe du trou (75) et est inclinée en direction de ce plan.

6. Connecteur de repiquage sur câble suivant la revendication 5, caractérisé par le fait que la ligne de liaison (V72) du point médian de la base de la seconde dent (72) avec la pointe de cette dent fait un angle aigu avec le plan s'étendant dans la direction de serrage et contenant l'axe du trou, et est inclinée de manière à s'éloigner dudit plan.

7. Connecteur de repiquage sur câble suivant la revendication 6, caractérisé par le fait que les lignes de liaison (V73 et V74) des points médians des bases de la troisième et de la quatrième dents (73, 74) avec les pointes de ces dents font chacune un angle aigu avec le plan contenant l'axe du trou et sont inclinées en direction dudit plan.

8. Connecteur de repiquage sur câble suivant l'une des revendications 3 à 7, caractérisé par le fait que la largeur des bases des dents se trouvant entre les dents extérieures est plus grande que celle des dents extérieures.

9. Connecteur de repiquage sur câble suivant l'une des revendications précédentes, caractérisé par le fait que chaque corps de borne (37, 38; 39, 40) présente des rainures d'encliquetage (100, 101) à l'aide desquelles il peut être encliqueté dans le boîtier de corps de borne (29, 30).

10. Connecteur de repiquage sur câble suivant l'une des revendications précédentes, avec quatre corps de borne dont chaque fois deux sont rapportés dans un corps de guidage logé dans un boîtier de connecteur en U, les deux boîtiers de connecteur pouvant être assemblés par vis, caractérisé par le fait que les branches libres des boîtiers de connecteur (11, 12) en U sont munies d'ouvertures (19) servant d'évents pour une résine de coulée utilisée pour remplir l'espace intermédiaire entre les boîtiers de corps de borne ou boîtiers de connecteur et les conducteurs de câble.

11. Connecteur de repiquage sur câble suivant l'une des revendications précédentes, caractérisé par le fait que la contrepièce (44, 45) pour les corps de borne (37, 38...) est une cloison se trouvant entre chaque fois deux corps de borne opposés.

12. Connecteur de repiquage sur câble suivant la revendication 11, caractérisé par le fait que les deux surfaces de chaque cloison (44, 45) présentent des nervures (50, 51) cunéiformes s'étendant transversalement à la direction longitudinale du câble principal.

13. Connecteur de repiquage sur câble suivant l'une des revendications précédentes, caractérisé par le fait qu'une paroi de séparation et de guidage (43) est prévue entre les corps de borne (37...) juxtaposés.

14. Connecteur de repiquage sur câble suivant la revendication 13, caractérisé par le fait que dans le cas de quatre corps de borne (37...), une cloison (44, 45) munie d'une saillie (67) est disposée de chaque côté de la paroi de séparation et de guidage (43), lesquelles saillies pénètrent et sont guidées dans un évidement (52) de la paroi de séparation et de guidage (43).

15. Connecteur de repiquage sur câble suivant l'une des revendications 11 à 14, caractérisé par le fait que la paroi de séparation et de guidage (43) et/ou chaque cloison (44, 45) présente(nt) au moins une rainure (58, 59) dans laquelle peut être inséré un conducteur auxiliaire associé au câble dans lequel les dents sont enfoncées.
